# EUROPÄISCHE PATENTSCHRIFT

(11) **EP 3 765 685 B1**
(45) Veröffentlichungstag und Bekanntmachung des Hinweises auf die Patenterteilung: **24.04.2024**
(21) Anmeldenummer: 19711265.9
(22) Anmeldetag: 07.03.2019
(51) Int. Cl.: E04G 5/10, E06C 7/08, E06C 7/16

(54) **GERÜSTTREPPE MIT STUFENHALTERUNGEN**
SCAFFOLD STAIRWAY HAVING STEP HOLDERS
ESCALIER D'ÉCHAFAUDAGE COMPRENANT DES SUPPORTS DE MARCHE

(30) Priorität: 12.03.2018 DE 102018203682
(43) Veröffentlichungstag der Anmeldung: 20.01.2021
(73) Patentinhaber: PERI SE, 89264 Weißenhorn (DE)
(72) Erfinder: HELLENSCHMIDT, Julian, 89075 Ulm (DE)
(74) Vertreter: K & H Bonapat Patentanwälte Koch · von Behren & Partner mbB
(86) Internationale Anmeldenummer: PCT/EP2019/055728
(87) Internationale Veröffentlichungsnummer: WO 2019/175020

(56) Entgegenhaltungen:
- BE-A- 857 632
- DE-A1- 1 409 302
- DE-U- 7 305 502
- FR-A1- 2 847 010
- GB-A- 2 255 584
- US-A- 4 160 493
- US-A1- 2014 209 411

## Beschreibung

Die Erfindung betrifft eine Gerüsttreppe aus Metall, Kunststoff oder Kohlefaserverbundwerkstoff mit Stufenhalterungen.

Die EP 1 893 827 B1 offenbart eine Gerüsttreppe, bei der die Treppenstufenelemente durch Einstecken untereinander und durch Halteeinrichtungen mit den Seitenwangen lösbar koppelbar sind. Hierzu sind als Halteeinrichtungen an den Seitenwangen Haken angeordnet, welche in Durchbrüche der Treppenstufen eingreifen können.

In DE 1 409 302 A1 ist eine Leiter, bestehend aus Seitenbalken und Sprossen beschrieben, bei der eine Nut bzw. Rippe, die auf der Oberfläche von Seitenbalken in deren Längsrichtung verlaufen, mit einer Rippe bzw. Nut, die auf der Oberfläche von Sprossen in deren Längsrichtung verlaufen, in Eingriff steht, um die Sprossen zwangsweise daran zu hindern, sich um ihre Längsachse zu drehen. Weiterhin ist in der EP 0 276 488 B1 eine Gerüsttreppe offenbart, deren Bestandteile sich im Strang-Preß-Verfahren aus Leichtmetall, zum Beispiel Aluminium, herstellen lassen. Die Treppenstufen werden mit den Seitenwangen der Gerüsttreppe in einer vorgegebenen Anordnung verschweißt. Haken unterschiedlichster Art, welche als zusätzliche Bauteile an der Treppe angeordnet, zum Beispiel angeschweißt werden müssen, führen zu einem höheren zeitlichen Aufwand bei der Herstellung der bekannten Gerüsttreppe. In Dokument FR 2 847 010 A1 reicht ein montiertes Element bis zu einer Rückwand des Elementes und in Dokument BE 857 632 A reicht ein Treppenstufenelement bis zu einer Rückwand einer Seitenwange.

Daher ist es Aufgabe der Erfindung, eine Gerüsttreppe mit Halteeinrichtungen bereitzustellen, die unter möglichst geringem Zeitaufwand in einer stabilen Form hergestellt werden kann. Es ist weiter Aufgabe der Erfindung, eine Treppenanordnung mit möglichst geringem zeitlichem Produktionsaufwand zur Verfügung zu stellen. Außerdem ist es Aufgabe der Erfindung, eine Seitenwange einer erfindungsgemäßen Gerüsttreppe bereitzustellen.

Die Aufgabe wird durch eine Gerüsttreppe gemäß Anspruch 1 gelöst. Die Merkmale der Treppenanordnung finden sich in Anspruch 15. Vorteilhafte Ausgestaltungen ergeben sich aus den jeweils rückbezogenen Unteransprüchen.

Erfindungsgemäß weist die Gerüsttreppe die Merkmale des Anspruchs 1 auf. Unter Verwendung der Nuten in den Seitenwangen, in welche die Treppenstufen eingeführt werden, kann die Gerüsttreppe durch Steckverbindungen hergestellt werden. Ein Schweißen zum Anbringen der Treppenstufen an den Seitenwangen ist nicht notwendig. Die vertikalen Kräfte, die beim Benutzen der Treppe an den Verbindungen der Treppenstufenelemente bzw. Treppenstufen zu den Seitenwangen auftreten, werden durch die Seitenwangen aufgenommen und in die Seitenwangen abgeleitet. Die Treppenstufenelemente liegen nicht auf zusätzlich angebrachten Bauelementen wie Haken auf, die exponiert über die Seitenwangen vorstehen. Auf Schweißanbindungen kann verzichtet werden. Die auf die Treppenstufenelemente wirkenden Kräfte bzw. Belastungen werden ohne Zusatzbauteile in die Seitenwangen eingeleitet. Hierdurch wird eine große Stabilität der Verbindung von Treppenstufenelementen zu Seitenwangen auch bei längerfristiger Benutzung der Treppe gewährleistet. Optional können als Lagesicherung der Treppenstufenelemente Zusatzbauteile wie Schrauben, Haken, Nieten, Bolzen oder Klebstoff verwendet werden. Die Seitenwangen weisen trotz Hohlprofil in Form der Nutenflanken bzw. Nutenflankenabschnitte eine Auflagefläche für die Treppenstufenelemente mit ausreichender Festigkeit auf. Dabei weist die Gerüsttreppe Metall zumindest auf oder besteht aus Metall wie zum Beispiel die Seitenwangen und die Treppenstufenelemente. Die einander zugewandten Seitenflächen der Seitenwangen bilden Innenflächen der Seitenwangen, die einander abgewandten Seitenflächen der Seitenwangen bilden Außenflächen der Seitenwangen. Die Gerüsttreppe kann aus Metall, einer Metalllegierung, Stahl, Kunststoff und/oder einem Kohlfaserverbundwerkstoff ausgebildet sein.

Die Nuten können parallel ausgerichtet sein, damit alle Treppenstufen mit gleicher Ausrichtung in die Seitenwangen eingeschoben werden können.

Eine weitere Ausgestaltung der Gerüsttreppe ist dadurch gekennzeichnet, dass zwischen jeder Nut und den Längskanten der jeweiligen Seitenwange der gleiche Winkel ausgebildet ist. Um eine horizontale Ausrichtung der Treppenstufenelemente zu bewirken, kann dieser Winkel insbesondere mit einem Steigungswinkel der Seitenwangen übereinstimmen. Die Längskanten können geschlossen oder zumindest teilweise offen ausgebildet sein.

Die Beabstandungen von den Enden der Seitenwangen, mit denen die Nuten in den Seitenwangen ausgebildet sind, können an beiden Seitenwangen übereinstimmend gleich sein. Dadurch können alle Treppenstufen in Richtung ihrer Breite horizontal ausgerichtet mit den Seitenwangen verbunden werden.

In einer vorteilhaften Ausgestaltung der Gerüsttreppe weisen die Seitenwangen ein Hohlprofil und/oder eine Ausschäumung im Inneren der als Hohlprofil ausgebildeten Seitenwangen auf. Durch ein Hohlprofil können sowohl das Gewicht als auch der Materialverbrauch gegenüber einem Vollmaterial verringert werden. Dabei kann durch eine Ausschäumung im Inneren der Seitenwangen bei relativ geringer Gewichtszunahme eine Erhöhung der Stabilität der Seitenwangen erzielt werden.

Die Seitenwangen weisen erfindungsgemäß auf Höhe der Nuten erste Anschläge für die Treppenstufenelemente auf. Die Seitenwangen sind dann erfindungsgemäß auf die Treppenstufenelemente aufgeschoben, ohne dass die Treppenstufenelemente über die Seitenwangen hinausragen. Die richtige Breite der Treppe ist bei der Montage ohne weitere Justierung, Anpassung durch die Anschläge und die Länge der Treppenstufenelemente festgelegt. Die Höhe ist hierbei insbesondere der vertikale Abstand vom unteren Ende der jeweiligen Seitenwange zum oberen Ende der jeweiligen Seitenwange im montierten Zustand.

Eine weitere Ausgestaltung der Gerüsttreppe ist dadurch gekennzeichnet, dass die Seitenwangen auf Höhe der Nuten auf den einander abgewandten Seitenflächen Öffnungen, insbesondere für Nieten oder Bolzen, aufweisen. Die Treppenstufenelemente sind dann an den Seitenwangen durch Nieten befestigbar. Alternativ oder zusätzlich dazu können die Treppenstufenelemente an den Seitenwangen durch Bolzen, Schrauben, zum Beispiel mit einem Torxprofil, Clinchen bzw. Toxen befestigt werden.

Auf Höhe der den Enden der Seitenwangen am nächsten ausgebildeten Nuten kann parallel zu diesen Nuten auf den einander abgewandten Seitenflächen der Seitenwangen jeweils eine Nut ausgebildet sein. Die den Enden der Seitenwangen am nächsten ausgebildeten Nuten auf den einander zugewandten und abgewandten Seitenflächen können zur richtigen Positionierung und Befestigung von weiteren Bauelementen einer Treppenanordnung, insbesondere beim Aufschieben von Podesten, am unteren und oberen Ende der Seitenwangen verwendet werden.

Auf den einander zugewandten Seitenflächen, insbesondere auf den einander zugewandten Seitenflächen und den voneinander abgewandten Seitenflächen, der Seitenwangen ist erfindungsgemäß zumindest eine hervorstehende Rippe, insbesondere mittig, in Längsrichtung der jeweiligen Seitenwange ausgebildet, die die Nuten oder Nutenabschnitte aufweist. Die Nuten sind in der Rippe in Form von Aussparungen ausgebildet, zum Beispiel durch Fräsen, wobei die Seitenwangen immer noch genügend Stabilität bzw. Festigkeit aufweisen. Die Aussparungstiefen bzw. Nuttiefen in den Seitenwangen sind begrenzt und enden auf der Höhe der Rillen zwischen den Rippen des Hohlprofils.

Alternativ weisen die Seitenwangen erfindungsgemäß voneinander regelmäßig oder unregelmäßig beabstandete Rippen auf. Dabei können insbesondere eine erste Rippe an einer ersten Längskante und eine zweite Rippe an einer zweiten Längskante ausgebildet sein. Durch mehrere Rippen werden eine erhöhte Steifigkeit der Seitenwangen und eine stabilere Abstützung der Treppenstufenelemente bewirkt. Die Nuten können durch Ausnehmungen in den Rippen über die gesamte Breite der jeweiligen Seitenwange zwischen den Längskanten ausgebildet sein und dadurch eine stabilere Führung der freien Enden der Treppenstufenelemente in den Nuten ermöglichen, insbesondere beim Einschieben der Treppenstufenelemente. Die Nutflanken können hierbei eine Auflagefläche für die Treppenstufenelemente bilden.

Bei einer weiteren Ausgestaltung der Gerüsttreppe ist auf den einander zugewandten Flächen der Seitenwangen jeweils eine erste, zweite, dritte und vierte hervorstehende Rippe angeordnet. Von den Rippen sind insbesondere die erste und vierte hervorstehende Rippe an den Längskanten der Seitenwangen und die zweite und dritte hervorstehende Rippe zwischen der ersten und vierten hervorstehenden Rippe angeordnet.

Dabei können die zweite und dritte hervorstehende Rippe einen größeren Abstand voneinander aufweisen als einerseits die erste und zweite hervorstehende Rippe untereinander und andererseits die dritte und vierte hervorstehende Rippe untereinander. Die Abstände zwischen der ersten und zweiten Rippe und zwischen der dritten und vierten Rippe können insbesondere gleich groß sein.

In zumindest einer Seitenwange können Hohlkammern ausgebildet sein. Durch Seitenwände der Hohlkammern kann eine bessere Versteifung der Seitenwangen bewirkt werden.

Die Treppenstufen können hakenförmige Laschen aufweisen, insbesondere mit Öffnungen, in welche Bolzen oder Nieten einführbar sind. Die Laschen können dann zur sicheren Fixierung mit Bolzen und/oder Nieten an den Seitenwangen verschiebe- und ortsfest befestigt werden.

Vorteilhaft weisen die Seitenwangen einen Steigungswinkel von 30° bis 55° auf. Ein solcher Steigungswinkel ermöglicht ein sicheres und rasches Begehen der Treppe in Übereinstimmung mit der Norm DIN EN 12811.

Die Gerüsttreppe kann aus einem Leichtmetall, insbesondere Aluminium, hergestellt sein. Eine derartige Gerüsttreppe weist bei relativ geringem Gewicht eine große Stabilität auf.

Eine Treppenanordnung weist eine erfindungsgemäße Gerüsttreppe und ein, insbesondere lösbar fixierbar, an der Gerüsttreppe angeordnetes Podest auf. Die Treppenanordnung kann insbesondere ein an jedem Ende der Gerüsttreppe angeordnetes Podest aufweisen. Ein Podest bewirkt eine bessere Anbindung, zum Beispiel zur einfachen Begehung ohne weitere Bauteile, der Gerüsttreppe an angrenzende Bauteile, wie Gerüstteile (Gerüststiele, Gerüstrohre, Gerüstbeläge).

Eine vorteilhafte Ausgestaltung der Treppenanordnung ist dadurch gekennzeichnet, dass das Podest zwei Schlitze und/oder zwei Profilschienen aufweist, in bzw. zwischen welche jeweils eine Seitenwange der Gerüsttreppe einführbar ist. Dabei weisen die Schlitze und/oder die Profilschienen insbesondere jeweils einen zweiten Anschlag für die Seitenwangen auf. Durch solche Schlitze bzw. Schienen kann das Podest auf einfache Weise an der Gerüsttreppe angeordnet werden.

Die Flanken jedes Schlitzes und/oder jeder Profilschiene können zwei einander gegenüberliegende Federn aufweisen. Dabei kann jede Feder in jeweils eine der Nuten einführbar sein, welche den Enden der Seitenwangen auf jeweils einer Seitenfläche am nächsten ausgebildet sind. Durch solche Federn können die Seitenwangen gegen ein Verschieben in vertikaler Richtung in Bezug auf die Podeste abgesichert werden, wenn die Federn in die entsprechenden Nuten eingreifen. Die gesamte Kraftübertragung erfolgt bei Verwendung solcher Federn und Nuten von der Gerüsttreppe auf die Podeste. Es wird eine steife Verbindung zwischen der Gerüsttreppe und den Podesten ermöglicht, insbesondere ohne Zusatzbauteile.

Die Schlitze und/oder die Profilschienen können Öffnungen aufweisen, in welche Bolzen oder Nieten einführbar sind. Durch solche Bolzen und/oder Nieten kann das Podest an der Gerüsttreppe auf einfache Weise befestigt werden. Außerdem wird eine Sicherung gegen Verschiebung, insbesondere in horizontaler Richtung, und eine zusätzliche vertikale Kraftaufnahme ermöglicht.

Die Länge der Gerüsttreppe in horizontaler Richtung kann unter anderem durch die Wahl verschiedener in ihrer Länge unterschiedlicher Podeste ausgestaltet sein. Ebenso kann die Höhe der Gerüsttreppe in vertikaler Richtung unter anderem durch die Wahl verschiedener Längen der Seitenwangen der Gerüsttreppe und verschiedener Steigungswinkel der Seitenwangen unterschiedlich ausgebildet sein.

Die erfindungsgemäße Gerüsstreppe ist insbesondere ohne Schweißverbindungen herstellbar. Die Treppenstufenelemente sind dauerhaft mit den Seitenwangen verbunden. Die Podeste lassen sich ohne größeren Arbeitsaufwand für einen raumsparenden Transport von der Gerüsttreppe abnehmen.

Eine Seitenwange einer Gerüsttreppe aus Metall, Kunststoff oder Kohlefaserverbundwerkstoff weist auf einer Seitenfläche ausgebildete Nuten auf, die beabstandet voneinander als Aufnahme von Treppenstufenelementen ausgebildet sind.

Bei den Seitenwangen einer Gerüsttreppe können die Nuten zumindest einenends offen sein.

### Kurze Beschreibung der Zeichnung

Weitere Merkmale und Vorteile der Erfindung ergeben sich aus der nachfolgenden detaillierten Beschreibung mehrerer Ausführungsbeispiele der Erfindung, aus den Patentansprüchen sowie anhand der Figuren der Zeichnung, die erfindungswesentliche Einzelheiten zeigt. Die in der Zeichnung gezeigten Merkmale sind derart dargestellt, dass die erfindungsgemäßen Besonderheiten deutlich sichtbar gemacht werden können.

In der Zeichnung zeigen:
- Fig. 1: eine Explosionsdarstellung der erfindungsgemäßen Gerüsttreppe;
- Fig. 2: einen Querschnitt durch eine erste Ausführungsform einer Seitenwange der Gerüsttreppe;
- Fig. 3a: eine isometrische Darstellung eines freien Endes eines Treppenstufenelements in einer ersten Ausführungsform mit einem Ausschnitt einer Seitenwange;
- Fig. 3b: eine isometrische Darstellung eines freien Endes eines Treppenstufenelements in einem illustrativen Beispiel mit einem Ausschnitt einer Seitenwange;
- Fig. 4: eine isometrische Darstellung eines in einer Seitenwange befestigten Treppenstufenelements;
- Fig. 5: eine isometrische Darstellung eines ersten Podestes der Gerüsttreppe von oben;
- Fig. 6: eine isometrische Ansicht des ersten Podestes der Gerüsttreppe von unten;
- Fig. 7: eine isometrische Ansicht eines zweiten Podestes der Gerüsttreppe von oben;
- Fig. 8: eine isometrische Ansicht des zweiten Podestes der Gerüsttreppe von unten;
- Fig. 9: eine isometrische Ansicht eines unteren Endes einer Seitenwange und eines korrespondierenden Schlitzes des ersten Podestes;
- Fig. 10: eine isometrische Ansicht eines Baugerüstes mit der erfindungsgemäßen Gerüsttreppe;
- Fig. 11: einen Querschnitt durch eine zweite Ausführungsform einer Seitenwange der Gerüsttreppe;
- Fig. 12: einen Querschnitt durch eine dritte Ausführungsform einer Seitenwange der Gerüsttreppe;
- Fig. 13: einen Querschnitt durch eine vierte Ausführungsform einer Seitenwange der Gerüsttreppe;
- Fig. 14: einen Querschnitt durch eine fünfte Ausführungsform einer Seitenwange der Gerüsttreppe;
- Fig. 15: eine isometrische Darstellung der zweiten Ausführungsform einer Seitenwange;
- Fig. 16: eine isometrische Darstellung der dritten Ausführungsform einer Seitenwange;
- Fig. 17: eine isometrische Darstellung der vierten Ausführungsform einer Seitenwange; und
- Fig. 18: eine isometrische Darstellung der fünften Ausführungsform einer Seitenwange.

In **Fig. 1** ist eine erfindungsgemäße Gerüsttreppe **10** in einer Explosionsdarstellung gezeigt. Die Gerüsttreppe 10 weist eine erste Seitenwange **12** und eine zweite Seitenwange **14** auf, welche zu der ersten Seitenwange 12 beabstandet angeordnet ist und parallel zu dieser verläuft. Bei den Seitenwangen 12, 14 handelt es sich um Metallhohlprofile, bevorzugt aus Aluminium. Die Gerüsttreppe 10 weist Treppenstufenelemente auf, wobei hier beispielhaft ein Treppenstufenelement mit **16** bezeichnet ist. Die Treppenstufenelemente weisen jeweils zwei freie Enden auf, von denen hier eines beispielhaft mit **17** bezeichnet ist. In den Seitenwangen 12, 14 sind Aussparungen in Form von Nuten als Halteeinrichtungen zur Halterung der Treppenstufenelemente 16 ausgebildet, von denen hier eine beispielhaft mit **18** bezeichnet ist. Im montierten Zustand der Gerüsttreppe 10 sind die Treppenstufenelemente 16 in diesen Nuten 18 fest angeordnet. Die Seitenwangen 12, 14 weisen zwei einander zugewandte Seitenflächen in Form von Innenflächen auf, von denen hier eine beispielhaft mit **19** bezeichnet ist. Die Seitenwangen 12, 14 weisen im montierten Zustand einen Steigungswinkel **20** in Bezug auf eine horizontale Bodenfläche auf. Ferner weisen die Seitenwangen 12, 14 zwei einander abgewandte Seitenflächen in Form von Außenflächen auf, von denen hier eine beispielhaft mit **21** bezeichnet ist. Ein erstes Podest **22** und ein zweites Podest **24** sind an der Gerüsttreppe 10 angeordnet. Das erste Podest 22 ist im montierten Zustand der Gerüsttreppe 10 unten an der Gerüsttreppe 10 und das zweite Podest 24 im montierten Zustand der Gerüsttreppe 10 oben an den Seitenwangen 12, 14 angeordnet. An dem ersten Podest 22 ist außenseitig ein erster Beschlag **26** und innenseitig, zu den Seitenwangen hin, eine erste Blende **28** angeordnet. An dem zweiten Podest 24 ist außenseitig ein zweiter Beschlag **30** und innenseitig eine zweite Blende **32** angeordnet. Die Beschläge 26, 30 und Blenden 28, 32 dienen der Aussteifung und Stabilisierung der Podeste 22, 24. Die außenseitigen ersten und zweiten Beschläge 26, 30 dienen auch der Verankerung der Podeste 22, 24 an anderen Bauelementen. Dazu weisen die beiden Beschläge 26, 30 in ihrem Außenbereich jeweils einen ersten Haken **34** und einen zweiten Haken **36** auf. Diese Haken 34, 36, können zum Beispiel einen Riegel eines Gerüstrahmens (s. Fig. 10) zumindest abschnittsweise umgreifen. Die beiden Beschläge 26, 30 weisen außerdem eine Abhebesicherung **42** zur Absicherung gegen eine Verschiebung nach oben auf. Alle Bauteile der Treppe sind bevorzugt aus Aluminium oder einem anderen Leichtmetall gefertigt. Die Treppenstufenelemente 16 und die Podeste 22, 24 sind für eine erhöhte Trittsicherheit an ihrer Oberfläche profiliert. Die Beschläge 26, 30 sind insbesondere aus Stahl hergestellt.

In **Fig.** 2 ist ein Querschnitt durch eine erste Ausführungsform der Seitenwangen 12, 14, hier beispielhaft die Seitenwange 12, dargestellt. Die im folgenden Text genannten Merkmale einer Seitenwange 12, 14 weist die jeweils andere Seitenwange 12, 14 in entsprechender Weise auf. Die Seitenwange 12 ist als Hohlprofil **43** ausgebildet. Die Seitenwange 12 weist zur Vesteifung und zur Ausbildung der Nuten eine erste, zweite, dritte und vierte Rippe **44a, 44b, 44c, 44d** auf. Die erste Rippe 44a und die vierte Rippe 44d sind jeweils am Rand der Seitenwange 12 positioniert. Die zweite Rippe 44b und die dritte Rippe 44c befinden sich zwischen der ersten Rippe 44a und der vierten Rippe 44d. Die Abstände **46a, 46b** zwischen der ersten und zweiten Rippe 44a, 44b und der dritten und vierten Rippe 44c, 44d sind insbesondere gleich gross. Diese Abstände **46a, 46b** sind kleiner als der Abstand **46c** zwischen der zweiten Rippe 44b und der dritten Rippe 44c. Zwischen den Rippen 44a - 44d sind entlang dieser Abstände 46a, 46b, 46c eine erste, zweite und dritte Rille **48a, 48b, 48c** in Form von Vertiefungenausgebildet. Die Rippen 44a-44d weisen eine Rippenhöhe **49** auf. Die Rippenhöhe 49 ist insbesondere durch den maximalen Abstand zwischen den Rippen 44a-44d und den Rillen 48a, 48b, 48c in Richtung senkrecht zu der Oberfläche der Rippen 44a-44d gegeben. Die Rippen 44a-44d sind auf einer Seite **50** der Seitenwange 12 an den Längskanten **52a, 52b** und/oder zwischen den Längskanten 52a, 52b der Seitenwange 12 angeordnet, an welcher die Treppenstufenelemente 16 anordenbar sind, insbesondere auf der Innenfläche 19 der Seitenwange 12 (s. Fig. 1). Auf der der Seite 50 gegenüberliegenden Seite **54** der Seitenwange 12, insbesondere der Außenfläche 21 der Seitenwange 12 (s. Fig. 1), können, insbesondere in gleicher Weise wie auf der Seite 50, ebenfalls Rippen **44e, 44f, 44g, 44h** und Rillen **48d, 48e, 48f** ausgebildet sein.

In **Fig. 3a** ist ein freies Ende 17 eines Treppenstufenelements 16 in einer ersten Ausführungsform mit einem Ausschnitt **58** einer Seitenwange 12, 14, hier beispielhaft der Seitenwange 12, dargestellt, in welchem das freie Ende 17 des Treppenstufenelements 16 befestigt wird. Die auf der Innenfläche 19 der Seitenwange 12 ausgebildeten Rippen 44a - 44d weisen in diesem Befestigungsbereich im montierten Zustand in horizontaler Richtung nebeneinander angeordnete Nutabschnitte **59a, 59b, 59c, 59d** in Form von Aussparungen mit Nutflankenabschnitten in Form der Ränder der Nutabschnitte 59a - 59d auf, von denen hier beispielhaft zwei mit **60a, 60b** bezeichnet sind. Die Nutabschnitte 59a - 59d erstrecken sich über die gesamte Breite der jeweiligen Rippe 44a - 44d in Richtung senkrecht zu den Längskanten 52a, 52b der Seitenwange 12 entlang der Seitenwange 12. Senkrecht zu den Seitenwangen 12 in Richtung zu den Treppenstufenelementen 16 erstrecken sich die Nutabschnitte 59a-59d über die gesamte Rippenhöhe 49 (s. Fig. 2) der Rippen 44a - 44d von den Rillen 48a - 48c (s. Fig. 2) der Seitenwange 12 zwischen den Rippen 44a - 44d aus gemessen. Diese Rippenhöhe 49 bestimmt die Tiefe der Nut 18. Die jeweilige Rippe 44a - 44d ist im Bereich der Nutabschnitte 59a - 59d vollständig unterbrochen. Im Bereich der Nutabschnitte 59a - 59d weist die Seitenwange 12 keine Erhebung, sondern im Verlauf nutenförmige Öffnungen auf. Die Nutabschnitte 59a - 59d bilden erfindungsgemäß die Nut 18. Die Ränder der Nutabschnitte 59a-59d bilden einen ersten Anschlag **61** für das freie Ende 17 des Treppenstufenelements 16. Um ein Herausfallen der Treppenstufenelemente 16 zu verhindern, können die Treppenstufenelemente 16 zum Beispiel durch Kleben oder Schweißen mit der jeweiligen Seitenwange 12, 14 verbunden werden.

In **Fig. 3b** ist ein freies Ende 17 eines Treppenstufenelements 16 in einem illustrativen Beispiel mit dem Ausschnitt 58 der Seitenwange 12 dargestellt. Wie in Fig. 3a sind die Rippen 44a - 44d auf der Innenfläche 19 der Seitenwange 12 mit den Nutabschnitten 59a - 59d gezeigt, die sich senkrecht zu den Längskanten 52a, 52b der Seitenwange 12 entlang der Seitenwange 12 erstrecken. Die Nutabschnitte 59a - 59d bilden zusammen erfindungsgemäß die Nut 18. Die Ränder der Nutabschnitte 59a - 59d bilden den ersten Anschlag 61 für das freie Ende 17 des Treppenstufenelements 16 in der zweiten Ausführungsform. Das freie Ende 17 des Treppenstufenelements 16 in der zweiten Ausführungsform weist Laschen auf, von denen eine hier beispielhaft mit **62** bezeichnet ist. Die Laschen 62 können durch die Nutabschnitte 59a-59d der Seitenwange 12 hindurchgeführt und an der Außenseite der Seitenwange 12 (s. Fig. 4) befestigt werden, zum Beispiel durch Nieten, Clinchen, Toxen, Bolzen, Schrauben oder kleben. Die Treppenstufenelemente 16 weisen kalottenförmige Erhebungen auf, die für eine erhöhte Trittsicherheit ausgebildet sind.

In **Fig. 4** ist ein in einer Seitenwange 12, 14, hier beispielhaft die Seitenwange 14, befestigtes Treppenstufenelement 16 in der zweiten Ausführungsform gezeigt. Das freie Ende 17 des Treppenstufenelements 16 ist in die Nut 18 eingeführt, wobei es auf dem unteren Rand der Nut 18 aufliegt. Insbesondere ist eine Lasche 62 des freien Endes 17 des Treppenstufenelements 16 gezeigt, welche an der Außenfläche 21 der Seitenwange 14 in einer der Rillen 48d, 48e, 48f (s. Fig. 2) befestigt ist. Die Lasche 62 liegt innenseitig an einer Rippe 44e - 44h, hier beispielhaft die Rippe 44f, der Außenfläche 21 der Seitenwange 14 an. An der Außenfläche 21 der Seitenwange 14 und in der Lasche 62 sind Öffnungen ausgebildet, von denen hier beispielhaft eine mit **66** bezeichnet ist, durch welche Nieten (nicht gezeigt) zur Befestigung des Treppenstufenelements 16 an den Seitenwangen 12, 14 hindurchführbar sind.

In **Fig. 5** ist eine Ansicht des ersten Podestes 22 mit der ersten Blende 28 und dem ersten Beschlag 26 von oben gezeigt. An dem ersten Beschlag 26 sind in seinem Außenbereich der erste Haken 34 und der zweiten Haken 36 zum Einhaken in einen Gerüstrahmen oder Riegel angeordnet. Diese Haken 34, 36können zum Beispiel einen Riegel eines Gerüstrahmens (siehe Fig. 10) zumindest abschnittsweise umgreifen. Die Abhebesicherung 42 zur Absicherung der Gerüsttreppe 10 (s. Fig. 1) gegen eine Verschiebung nach oben ist im montierten Zustand am ersten Beschlag 26 zentral angeordnet. Das erste Podest 22 weist einen Griff **68** zum Transport des ersten Podestes 22 auf.

Das erste Podest 22 weist Schlitze **70a, 70b** mit einer derartigen Breite auf, dass jeweils eine Seitenwange 12, 14 (s. Fig. 1) in jeweils einen Schlitz 70a, 70b zur Anordnung der Seitenwangen 12, 14 an dem ersten Podest einführbar ist. An den Schlitzen 70a, 70b ist jeweils ein zweiter Anschlag **72a, 72b** ausgebildet, welcher die Einschubstrecke der Seitenwangen 12, 14 in das erste Podest 22 auf die Länge des jeweiligen Schlitzes 70a, 70b begrenzen kann.

Das erste Podest 22 ist als unteres Podest ausgebildet und ist bei Bedarf von den Seitenwangen 12, 14 abnehmbar, um die Gerüsttreppe 10 raumsparend zu transportieren.

In **Fig. 6** ist eine Ansicht des ersten Podestes 22 mit der ersten Blende 28 und dem ersten Beschlag 26 sowie dem ersten Haken 34, dem zweiten Haken 36 und der Abhebesicherung 42 von unten gezeigt. Das erste Podest 22 weist im montierten Zustand an der Unterseite Profilschienen **74a, 74b, 74c** auf.

In **Fig. 7** ist eine Ansicht auf das zweite Podest 24 mit der zweiten Blende 32 von oben dargestellt. An dem zweiten Beschlag 30 (s. Fig. 1) sind der ersten Haken 34 und der zweiten Haken 36 zum Einhaken in einen horizontal verlaufenden Gerüstriegel (s. Fig. 10) angeordnet. Das zweite Podest 24 weist ebenfalls einen Griff 68 zum Transport des zweiten Podestes 24 auf. Das zweite Podest 24 weist im montierten Zustand an seiner Unterseite Profilschienen **74a, 74b, 74c, 74d, 74e, 74f** auf, wobei Paare von Profilschienen 74a-74f einen derartigen Abstand aufweisen, dass zwischen jeweils zwei Profilschienen 74a-74f eine Seitenwange 12, 14 (s. Fig. 1) einschiebbar ist. Ein Teil der Profilschienen 74a-74f begrenzt an der Unterseite des zweiten Podestes 24 ausgebildete Hohlkammern zur Versteifung des Podestes 24, von denen hier beispielhaft zwei mit **76a, 76b** bezeichnet sind.

In **Fig.** 8 ist eine Ansicht des zweiten Podestes 24 mit der zweiten Blende 32 und dem zweiten Beschlag 30 und den Profilschienen 74a-74f sowie den Hohlkammern 76a, 76bvon unten gezeigt. Zwischen den Profilschienen 74b-74e sind zweite Anschläge 72a, 72b für die Seitenwangen 12, 14 (s. Fig. 1) angeordnet.

In **Fig. 9** ist das untere Ende **77** einer Seitenwange 12, 14 im montierten Zustand, hier beispielhaft der Seitenwange 14, und ein korrespondierender Schlitz 70a, 70b, hier Schlitz 70a, des ersten Podestes 22 dargestellt. An den Flanken **78a, 78b** des Schlitzes 70a sind Federn **80a, 80b** ausgebildet. Gegenüber der Nut 18 auf der Innenfläche 19 der Seitenwange 14, die dem unteren Ende 77 der Seitenwange 14 am nächsten ausgebildet ist, ist auf der Außenfläche 21 der Seitenwange 14 ebenfalls eine Nut **82** ausgebildet. Die Nut 82 auf der Außenfläche 21 der Seitenwange 14 verläuft zu der Nut 18 auf der Innenfläche parallel und ist mit dem gleichen Abstand **83** zu dem unteren Ende 77 der betreffenden Seitenwange wie die dem unteren Ende 77 der Seitenwange 14 am nächsten liegende Nut 18 auf der Innenfläche 19 der Seitenwange 14 ausgebildet. Die Federn 80a, 80b können in die Nuten 18, 82 auf der Innen-und Außenfläche 19, 21 der Seitenwange 14 eingeschoben werden, welche dem unteren Enden 77 der Seitenwange 14 am nächsten liegen. Dadurch ist die Seitenwange 14 gegen eine vertikale Verschiebung in Bezug auf das erste Podest 22 abgesichert.

Entsprechende Federn 80a, 80b können an den Flanken 78a, 78b der Profilschienen 74a, 74b des zweiten Podestes 24 ausgebildet sein, in welche Nuten 18, 82 auf der Innen- und Außenfläche 19, 21 der jeweiligen Seitenwange 12, 14 an dem entsprechenden Ende 77 der Seitenwange 12, 14 eingreifen können. Dann sind die Seitenwangen 12, 14 in vertikaler Richtung unverschiebbar an dem zweiten Podest 24 befestigbar. Durch diese Verbindung zwischen den Podesten 22, 24 und den Seitenwangen 12, 14 wird die gesamte Kraftübertragung über die Podeste 22, 24 auf ein Baugerüst (s. Fig. 10) gewährleistet. Eine zusätzliche Verbindung durch Schrauben, Nieten, Kleben oder durch Bolzen kann diese Verbindung unterstützen und sichert die Seitenwangen 12, 14 gegen Herausrutschen.

In **Fig. 10** ist eine isometrische Darstellung eines Baugerüstes **84** mit erfindungsgemäßen Gerüsttreppen 10 im montierten Zustand gezeigt. Die Treppenstufenelemente 16 sind an den Seitenwangen 12, 14 befestigt, wodurch die Seitenwangen 12, 14 miteinander gekoppelt sind. Die ersten und/oder zweiten Podeste 22, 24 werden zur Befestigung der Gerüsttreppe 10 an Riegeln **86** des Baugerüstes 84 eingehakt. Die Ausdehnung **88** der Gerüsttreppe 10 in horizontaler Richtung kann unter anderem durch die Wahl verschiedener erster und/oder zweiter Podeste 22, 24 verschieden ausgestaltet sein. Ebenso kann die Höhe **90** der Gerüsttreppe 10 in vertikaler Richtung unter anderem durch die Wahl verschiedener Längen der Gerüsttreppe 10 und verschiedener Steigungswinkel 20 (s. Fig. 1) verschieden ausgebildet sein.

In Figur **11** ist ein Querschnitt durch eine zweite Ausbildung von Seitenwangen, hier beispielhaft einer Seitenwange 12^{(I)}, dargestellt. Die Seitenwange 12^{(I)} ist als Hohlprofil 43^{(I)} ausgebildet. Zur Vesteifung und zur Ausbildung der Nuten 18 (s. Fig. 1) weist die Seitenwange 12^{(I)} Hohlkammern mit Seitenwänden auf, wobei hier beispielhaft zwei Hohlkammern mit **92a, 92b** mit Seitenwänden **93a, 93b** bezeichnet sind.

In Figur **12** ist ein Querschnitt durch eine dritte Ausbildung von Seitenwangen, hier beispielhaft der Seitenwange 12^{(II)}, dargestellt. Die Seitenwange 12^{(II)} ist als Hohlprofil 43^{(II)} ausgebildet. Die Seitenwange 12^{(II)} weist zur Vesteifung und zur Ausbildung der Nuten eine rechteckförmige fünfte Rippe und sechste Rippe **44i, 44j** auf den sich gegenüberliegenden Seiten 50^{(II)}, 54^{(II)} der Seitenwange 12^{(II)} auf. Die fünfte und sechste Rippe 44i, 44j sind jeweils in Bezug auf die Mitte der jeweiligen Seite 50^{(II)}, 54^{(II)} symmetrisch ausgebildet. Sie weisen gleiche Abstände **94a, 94b** zu Längskanten 52a^{(II)}, 52b^{(II)} auf.

In Figur **13** ist ein Querschnitt durch eine vierte Ausbildung der als Hohlprofil 43^{(III)} ausgebildeten rechteckförmigen Seitenwangen, hier beispielhaft der Seitenwange 12^{(III)}, dargestellt. Auf sich gegenüberliegenden Seiten 50^{(III)}, 54^{(III)} sind an Längskanten 52a^{(III)}, 52b^{(III)} Rippen **44k, 44l, 44m, 44n** mit gleicher rechteckförmiger Ausgestaltung ausgebildet, die auf jeder Seite 50^{(III)}, 54^{(III)} paarweise gleiche Abstände **94c, 94d** voneinander aufweisen.

In Figur **14** ist ein Querschnitt durch eine fünfte Ausbildung der als Hohlprofil 43^{(IV)} ausgebildeten rechteckförmigen Seitenwangen, hier beispielhaft der Seitenwange 12^{(IV)}, dargestellt. Auf der Seite 50^{(IV)} sind an den Längskanten 52a^{(IV)}, 52b^{(IV)} Rippen **44o, 44p** ausgebildet. Zwischen den Rippen 44o, 44p sind in unregelmäßigen Abständen weitere Rippen angeordnet, von denen hier beispielhaft eine mit **44q** bezeichnet ist. Auf der gegenüberliegenden Seite 54^{(IV)} ist an der Längskante 52a^{(IV)} eine Rippe **44r** ausgebildet. Entlang der Seite 54^{(IV)} sind weitere Rippen ausgebildet, von denen hier eine beispielhaft mit **44s** bezeichnet ist und die voneinander unregelmäßig beabstandet sind.

In Figur **15** ist eine isometrische Darstellung der zweiten Ausbildung der Seitenwangen, hier beispielhaft der Seitenwange 12^{(I)}, gezeigt. In der Seitenwange 12^{(I)} und den Seitenwänden 93a, 93b der Hohlkammern 92a, 92b ist erfindungsgemäß eine Nut 18^{(I)} mit Nutflanken **96a, 96b** ausgebildet. Ein Treppenstufenelement 16 (s. Fig. 3a) kann quer zu den Seitenwänden 93a, 93b, den Längskanten, wobei in der Fig. 15 die Längskante 52a^{(I)} gezeigt ist, und an den Nutflanken 96a, 96b entlang in die Nut 18^{(I)} eingeschoben werden.

In Figur **16** ist eine isometrische Darstellung der dritten Ausbildung der Seitenwangen, hier beispielhaft der Seitenwange 12^{(II)}, gezeigt. In der rechteckförmigen fünften Rippe 44i ist erfindungsgemäß eine Nut 18^{(II)} mit Nutflanken 96a, 96b ausgebildet. Die Tiefe der Nut 18^{(II)} ist durch die Rippenhöhe 49 (s. Fig. 2) gegeben.

In Figur **17** ist eine isometrische Darstellung der vierten Ausbildung der Seitenwangen, hier beispielhaft der Seitenwange 12^{(III)}, gezeigt. In den Rippen **44k, 44l** an den Längskanten, wobei in der Fig. 17 die Längskante 52a^{(III)} gezeigt ist, sind Nutabschnitte 59a, 59b mit Nutflankenabschnitten 60a, 60b ausgebildet. Ein Treppenstufenelement 16 (s. Fig. 3a) kann an den Nutflankenabschnitten 60a, 60b entlang geführt und in die Nutabschnitte 59a, 59b eingeschoben werden. Bei eingeschobenem Treppenstufenelement 16 liegt das Treppenstufenelement 16 auf den Nutflankenabschnitten 60a, 60b auf.

In Figur **18** ist eine isometrische Darstellung der fünften Ausbildung der Seitenwangen, hier beispielhaft der Seitenwange 12^{(IV)}, gezeigt. In den unregelmäßig beabstandeten Rippen 44o, 44p, 44q an den Längskanten, wobei in der Fig. 18 die Längskante 52a^{(IV)} gezeigt ist, sind Nutabschnitte 59a, 59b mit Nutflankenabschnitten 60a, 60b ausgebildet.

Unter Vornahme einer Zusammenschau aller Figuren der Zeichnung betrifft die wie im Anspruch 1 definierte Erfindung zusammenfassend eine Gerüsttreppe 10 mit zwei beabstandeten als Hohlprofil 43; 43 ^{(I)}; 43 ^{(II)}; 43 ^{(III)}; 43^{(IV)} ausgebildeten Seitenwangen 12, 14; 12^{(I)}, 14^{(I)}; 12^{(II)}, 14^{(II)}; 12^{(III)}, 14^{(III)}; 12^{(IV)}, 14^{(IV)} und mehreren separaten Treppenstufenelemente bzw. Treppenstufen 16. Die Treppenstufen 16 sind mit ihren freien Enden 17 in als Nuten 18; 18^{(I)}; 18^{(II)}; 18^{(III)}; 18^{(IV)} auf den sich einander zugewandten Seitenflächen 19 der Seitenwangen 12, 14; 12^{(I)}, 14^{(I)}; 12^{(II)}, 14^{(II)}; 12^{(III)}, 14^{(III)}; 12^{(IV)}, 14^{(IV)} ausgebildeten Halteeinrichtungen zur Halterung der Treppenstufen befestigt. Die freien Enden 17 der Treppenstufen 16 liegen auf einer Nutflanke 96a, 96b oder einem Nutflankenabschnitt 60a, 60b auf. Dadurch sind die Seitenwangen 12, 14; 12^{(I)}, 14^{(I)}; 12^{(II)}, 14^{(II)}; 12^{(III)}, 14^{(III)}; 12^{(IV)}, 14^{(IV)} gekoppelt. Zumindest auf den sich einander zugewandten Seitenflächen (19), insbesondere auf den sich einander zugewandten Seitenflächen (19) und den voneinander abgewandten Seitenflächen (21), der Seitenwangen (12, 14; 12^{(I)}, 14^{(I)}; 12^{(II)}, 14^{(II)}; 12^{(III)}, 14^{(III)}; 12^{(IV)}, 14^{(IV)}) ist/sind zumindest eine hervorstehende Rippe (44a - 44s), insbesondere mittig, oder regelmäßig oder unregelmäßig beabstandete Rippen (44a - 44s) in Längsrichtung der jeweiligen Seitenwange (12, 14; 12^{(I)}, 14^{(I)}; 12^{(II)}, 14^{(II)}; 12^{(III)}, 14^{(III)}; 12^{(IV)}, 14^{(IV)}) ausgebildet, die die Nuten (18; 18^{(I)}; 18^{(II)}; 18^{(III)}; 18^{(IV)}; 82) oder Nutabschnitte (59a - 59d) aufweist/aufweisen. Die Nuten (18; 18^{(I)}; 18^{(II)}; 18^{(III)}; 18^{(IV)}) in der Rippe (44a - 44s) oder den Rippen (44a - 44s) sind in Form von Aussparungen ausgebildet, wobei Aussparungstiefen bzw. Nuttiefen in den Seitenwangen (12, 14; 12^{(I)}, 14^{(I)}; 12^{(II)}, 14^{(II)}; 12^{(III)}, 14^{(III)}; 12^{(IV)}, 14^{(IV)}) begrenzt sind und entweder durch eine Rippenhöhe (49) der zumindest einen Rippe (44a - 44s) gegeben sind oder auf der Höhe von Rillen (48a - 48c) zwischen den Rippen (44a - 44s) des Hohlprofils enden. Die Seitenwangen (12, 14; 12^{(I)}, 14^{(I)}; 12^{(II)}, 14^{(II)}; 12^{(III)}, 14^{(III)}; 12^{(IV)}, 14^{(IV)}) weisen auf Höhe der Nuten (18; 18^{(I)}; 18^{(II)}; 18^{(III)}; 18^{(IV)}) erste Anschläge (61) für die Treppenstufenelemente (16) auf, so dass die Seitenwangen (12, 14; 12^{(I)} , 14^{(I)}; 12^{(II)}, 14^{(II)}; 12^{(III)}, 14^{(III)}; 12^{(IV)}, 14^{(IV)}) auf die Treppenstufenelemente (16) aufgeschoben sind, ohne dass die Treppenstufenelemente (16) über die einander abgewandten Seitenflächen (21) der Seitenwangen (12, 14; 12^{(I)} , 14^{(I)}; 12^{(II)}, 14^{(II)}; 12^{(III)}, 14^{(III)}; 12^{(IV)}, 14^{(IV)}) hinausragen, und ohne dass die Treppenstufenelemente (16) durch die einander abgewandten Seitenflächen (21) der Seitenwangen (12, 14; 12^{(I)} , 14^{(I)}; 12^{(II)} , 14^{(II)} ; 12^{(III)}, 14^{(III)}; 12^{(IV)}, 14^{(IV)}) hindurchragen.

## Patentansprüche

1. Gerüsttreppe (10) mit zwei separaten Seitenwangen (12, 14; 12^{(I)} , 14^{(I)}; 12^{(II)}, 14^{(II)}; 12^{(III)}, 14^{(III)}; 12^{(IV)}, 14^{(IV)}) und mehreren separaten Treppenstufenelementen (16), die mit den Seitenwangen (12, 14; 12^{(I)}, 14^{(I)}; 12^{(II)}, 14^{(II)}; 12^{(III)}, 14^{(III)}; 12^{(IV)}, 14^{(IV)}) gekoppelt sind, wobei an beiden Seitenwangen (12, 14; 12^{(I)}, 14^{(I)}; 12^{(II)}, 14^{(II)}; 12^{(III)}, 14^{(III)}; 12^{(IV)}, 14^{(IV)}) Halteeinrichtungen zur Halterung der Treppenstufenelemente (16) ausgebildet sind, wobei die Halteeinrichtungen als Nuten (18; 18^{(I)}; 18^{(II)}; 18^{(III)}; 18^{(IV)}) mit Nutflanken (96a, 96b) je Nut (18; 18^{(I)}; 18^{(II)}) oder Nutflankenabschnitten (60a, 60b) je aus Nutabschnitten (59a - 59d) gebildeter Nut (18^{(III)}; 18^{(IV)}) auf sich einander zugewandten Seitenflächen (19) der als Hohlprofil (43; 43 ^{(I)}; 43 ^{(II)}; 43 ^{(III)}; 43 ^{(IV)}) ausgebildeten Seitenwangen (12, 14; 12^{(I)}, 14^{(I)}; 12^{(II)}, 14^{(II)}; 12^{(III)}, 14^{(III)}; 12^{(IV)}, 14^{(IV)}) vorgesehen sind, in die die Treppenstufenelemente (16) mit ihren freien Enden (17) eingeführt sind, und die freien Enden (17) der Treppenstufenelemente auf der Nutflanke (96a, 96b) oder den Nutflankenabschnitten (60a, 60b) aufliegen, wobei zumindest auf den sich einander zugewandten Seitenflächen (19), insbesondere auf den sich einander zugewandten Seitenflächen (19) und den voneinander abgewandten Seitenflächen (21), der Seitenwangen (12, 14; 12^{(I)}, 14^{(I)}; 12^{(II)}, 14^{(II)}; 12^{(III)}, 14^{(III)}; 12^{(IV)}, 14^{(IV)}) zumindest eine hervorstehende Rippe (44a - 44s), insbesondere mittig, oder regelmäßig oder unregelmäßig beabstandete Rippen (44a - 44s) in Längsrichtung der jeweiligen Seitenwange (12, 14; 12^{(I)}, 14^{(I)}; 12^{(II)}, 14^{(II)}; 12^{(III)}, 14^{(III)}; 12^{(IV)}, 14^{(IV)}) ausgebildet ist/sind, die die Nuten (18; 18^{(I)}; 18^{(II)}; 18^{(III)}; 18^{(IV)}; 82) oder Nutabschnitte (59a - 59d) aufweist/aufweisen, wobei die Nuten (18; 18^{(I)}; 18^{(II)}; 18^{(III)}; 18^{(IV)}) in der zumindest einen Rippe (44a - 44s) oder den Rippen (44a - 44s) in Form von Aussparungen ausgebildet sind, wobei Aussparungstiefen bzw. Nuttiefen in den Seitenwangen (12, 14; 12^{(I)}, 14^{(I)}; 12^{(II)}, 14^{(II)}; 12^{(III)}, 14^{(III)}; 12^{(IV)}, 14^{(IV)}) begrenzt sind und entweder durch eine Rippenhöhe (49) der zumindest einen Rippe (44a - 44s) gegeben sind oder auf der Höhe von Rillen (48a - 48c) zwischen den Rippen (44a - 44s) des Hohlprofils enden, **dadurch gekennzeichnet, dass** die Seitenwangen (12, 14; 12^{(I)}, 14^{(I)}; 12^{(II)}, 14^{(II)}; 12^{(III)}, 14^{(III)}; 12^{(IV)}, 14^{(IV)}) auf Höhe der Nuten (18; 18^{(I)}; 18^{(II)}; 18^{(III)}; 18^{(IV)}) erste Anschläge (61) für die Treppenstufenelemente (16) aufweisen, so dass die Seitenwangen (12, 14; 12^{(I)} , 14^{(I)}; 12^{(II)}, 14^{(II)}; 12^{(III)}, 14^{(III)}; 12^{(IV)}, 14^{(IV)}) auf die Treppenstufenelemente (16) aufgeschoben sind, ohne dass die Treppenstufenelemente (16) über die einander abgewandten Seitenflächen (21) der Seitenwangen (12, 14; 12^{(I)} , 14^{(I)}; 12^{(II)}, 14^{(II)}; 12^{(III)}, 14^{(III)}; 12^{(IV)}, 14^{(IV)}) hinausragen, und ohne dass die Treppenstufenelemente (16) durch die einander abgewandten Seitenflächen (21) der Seitenwangen (12, 14; 12^{(I)} , 14^{(I)}; 12^{(II)} , 14^{(II)} ; 12^{(III)}, 14^{(III)}; 12^{(IV)}, 14^{(IV)}) hindurchragen.

2. Gerüsttreppe nach Anspruch 1, **dadurch gekennzeichnet, dass** die Nuten (18; 18^{(I)}; 18^{(II)}; 18^{(III)}; 18^{(IV)}) parallel ausgerichtet sind.

3. Gerüsttreppe nach einem der vorigen Ansprüche, **dadurch gekennzeichnet, dass** zwischen jeder Nut (18; 18^{(I)}; 18^{(II)}; 18^{(III)}; 18^{(IV)}) und den Längskanten (52a, 52b; 52a^{(I)}, 52b^{(I)}; 52a^{(II)}, 52b^{(II)}; 52a^{(III)}, 52b^{(III)}; 52a^{(IV)}, 52b^{(IV)}) der jeweiligen Seitenwange (12, 14; 12^{(I)}, 14^{(I)}; 12^{(II)}, 14^{(II)}; 12^{(III)}, 14^{(III)}; 12^{(IV)}, 14^{(IV)}) der gleiche Winkel ausgebildet ist, welcher insbesondere mit einem Steigungswinkel (20) der Seitenwangen (12, 14; 12^{(I)}, 14^{(I)}; 12^{(II)}, 14^{(II)}; 12^{(III)}, 14^{(III)}; 12^{(IV)}, 14^{(IV)}) übereinstimmt.

4. Gerüsttreppe nach einem der vorigen Ansprüche, **dadurch gekennzeichnet, dass** die Beabstandungen von den Enden (77) der Seitenwangen (12, 14; 12^{(I)}, 14^{(I)}; 12^{(II)}, 14^{(II)}; 12^{(III)}, 14^{(III)}; 12^{(IV)}, 14^{(IV)}), mit denen die Nuten (18; 18^{(I)}; 18^{(II)}; 18^{(III)}; 18^{(IV)}) in den Seitenwangen (12, 14; 12^{(I)}, 14^{(I)}; 12^{(II)}, 14^{(II)}; 12^{(III)}, 14^{(III)}; 12^{(IV)}, 14^{(IV)}) ausgebildet sind, an beiden Seitenwangen (12, 14; 12^{(I)}, 14^{(I)}; 12^{(II)}, 14^{(II)}; 12^{(III)}, 14^{(III)}; 12^{(IV)}, 14^{(IV)}) übereinstimmend gleich sind, sodass die Treppenstufenelemente (16) horizontal in die Nuten (12, 14; 12^{(I)}, 14^{(I)}; 12^{(II)}, 14^{(II)}; 12^{(III)}, 14^{(III)}; 12^{(IV)}, 14^{(IV)}) einfügbar sind.

5. Gerüsttreppe nach einem der vorigen Ansprüche, **dadurch gekennzeichnet, dass** die Seitenwangen (12, 14; 12^{(I)}, 14^{(I)}; 12^{(II)}, 14^{(II)}; 12^{(III)}, 14^{(III)}; 12^{(IV)}, 14^{(IV)}) ein Hohlprofil (43; 43 ^{(I)}; 43 ^{(II)}; 43 ^{(III)}; 43 ^{(IV)}) oder eine Ausschäumung im Inneren der als Hohlprofil (43; 43 ^{(I)}; 43 ^{(II)}; 43 ^{(III)}; 43 ^{(IV)}) ausgebildeten Seitenwangen (12, 14; 12^{(I)}, 14^{(I)}; 12^{(II)}, 14^{(II)}; 12^{(III)}, 14^{(III)}; 12^{(IV)}, 14^{(IV)}) aufweisen.

6. Gerüsttreppe nach einem der vorigen Ansprüche, **dadurch gekennzeichnet, dass** die Seitenwangen (12, 14; 12^{(I)}, 14^{(I)}; 12^{(II)}, 14^{(II)}; 12^{(III)}, 14^{(III)}; 12^{(IV)}, 14^{(IV)}) auf Höhe der Nuten (18; 18^{(I)}; 18^{(II)}; 18^{(III)}; 18^{(IV)}) auf den einander abgewandten Seitenflächen (21) Öffnungen (66), insbesondere für Nieten oder Bolzen, aufweisen.

7. Gerüsttreppe nach einem der vorigen Ansprüche, **dadurch gekennzeichnet, dass** auf Höhe (83) der den Enden der Seitenwangen am nächsten ausgebildeten Nuten (18; 18^{(I)}; 18(^{II}); 18^{(III)}; 18^{(IV)}) parallel zu diesen Nuten (18; 18^{(I)}; 18^{(II)}; 18^{(III)}; 18^{(IV)}) auf den einander abgewandten Seitenflächen (21) der Seitenwangen (12, 14; 12^{(I)}, 14^{(I)}; 12^{(II)}, 14^{(II)}; 12^{(III)}, 14^{(III)}; 12^{(IV)}, 14^{(IV)}) jeweils eine Nut (82) ausgebildet ist.

8. Gerüsttreppe nach einem der vorigen Ansprüche, **dadurch gekennzeichnet, dass** eine erste Rippe (44a - 44s) an einer ersten Längskante (52a, 52b; 52a^{(I)}, 52b^{(I)}; 52a^{(II)}, 52b^{(II)}; 52a^{(III)}, 52b^{(III)}; 52a^{(IV)}, 52b^{(IV)}) und eine zweite Rippe (44a - 44s) an einer zweiten Längskante (52a, 52b; 52a^{(I)}, 52b^{(I)}; 52a^{(II)}, 52b^{(II)}; 52a^{(III)}, 52b^{(III)}; 52a^{(IV)}, 52b^{(IV)}) ausgebildet ist.

9. Gerüsttreppe nach einem der Ansprüche 1 bis 8, **dadurch gekennzeichnet, dass** in zumindest einer Seitenwange (12, 14; 12^{(I)}, 14^{(I)}; 12^{(II)}, 14^{(II)}; 12^{(III)}, 14^{(III)}; 12^{(IV)}, 14^{(IV)}) mehrere Hohlkammern (92a, 92b) ausgebildet sind.

10. Gerüsttreppe nach einem der vorigen Ansprüche, **dadurch gekennzeichnet, dass** die Treppenstufenelemente (16) hakenförmige Laschen (62) aufweisen, insbesondere mit Öffnungen (66), in welche Bolzen oder Nieten einführbar sind.

11. Gerüsttreppe nach einem der vorigen Ansprüche, **dadurch gekennzeichnet, dass** die Seitenwangen einen Steigungswinkel (20) von 30° bis 55° aufweisen.

12. Gerüsttreppe nach einem der vorigen Ansprüche, **dadurch gekennzeichnet, dass** die Gerüsttreppe (10) aus einem Leichtmetall, insbesondere Aluminium, hergestellt ist.

13. Gerüsttreppe (10) nach einem der vorigen Ansprüche wobei die Gerüsttreppe aus Metall, Kunststoff oder Kohlefaserverbundwerkstoff ausgebildet ist.

14. Gerüsttreppe (10) nach Anspruch 13, **dadurch gekennzeichnet, dass** die an den sich einander zugewandten Seitenflächen, insbesondere auf den sich einander zugewandten Seitenflächen und den voneinander abgewandten Seitenflächen, der Seitenwangen (12, 14; 12^{(I)}, 14^{(I)}; 12^{(II)}, 14^{(II)}; 12^{(III)}, 14^{(III)}; 12^{(IV)}, 14^{(IV)}) ausgebildeten Nuten (18; 18^{(I)}; 18^{(II)}; 18^{(III)}; 18^{(IV)}) zumindest einenends offen sind.

15. Treppenanordnung mit einer Gerüsttreppe nach einem der vorigen Ansprüche und einem, insbesondere lösbar fixierbar, an der Gerüsttreppe (10) angeordneten Podest (22, 24), insbesondere einem an jedem Ende (77) der Gerüsttreppe (10) angeordneten Podest (22, 24).

16. Treppenanordnung nach Anspruch 15, **dadurch gekennzeichnet, dass** das Podest (22, 24) zwei Schlitze (70a, 70b) und/oder zwei Profilschienen (74a - 74f) aufweist, in welche jeweils eine Seitenwange (12, 14) der Gerüsttreppe (10) einführbar ist, wobei die Schlitze (70a, 70b) und/oder die Profilschienen (74a - 74f) insbesondere jeweils einen zweiten Anschlag (72a, 72b) für die Seitenwangen aufweisen.

17. Treppenanordnung nach Anspruch 16 in Verbindung mit einem der Ansprüche 11 bis 14, **dadurch gekennzeichnet, dass** die Flanken (78a, 78b) jedes Schlitzes (70a, 70b) und/oder jeder Profilschiene (74a - 74f) zwei einander gegenüberliegende Federn (80a, 80b) aufweisen, wobei jede Feder (80a, 80b) in jeweils eine der Nuten (18; 18^{(I)}; 18^{(II)}; 18^{(III)}; 18^{(IV)}, 82) einführbar ist, welche den Enden (77) der Seitenwangen (12, 14; 12^{(I)}, 14^{(I)}; 12^{(II)}, 14^{(II)}; 12^{(III)}, 14^{(III)}; 12^{(IV)}, 14^{(IV)}) auf jeweils einer Seitenfläche (19, 21) am nächsten ausgebildet sind.

18. Treppenanordnung nach einem der Ansprüche 16 oder 17, **dadurch gekennzeichnet, dass** die Schlitze (70a, 70b) und/oder die Profilschienen (74a - 74f) Öffnungen aufweisen, in welche Bolzen oder Nieten einführbar sind.

## Claims

1. Scaffold stairway (10) comprising two separate side rails (12, 14; 12^{(I)}, 14^{(I)}; 12^{(II)}, 14^{(II)}; 12^{(III)}, 14^{(III)}; 12^{(IV)}, 14^{(IV)}) and a plurality of separate stairway step elements (16), which are coupled to the side rails (12, 14; 12^{(I)}, 14^{(I)}; 12^{(II)}, 14^{(II)}; 12^{(III)}, 14^{(III)}; 12^{(IV)}, 14^{(IV)}), wherein holding devices are formed on both side rails (12, 14; 12^{(I)}, 14^{(I)}; 12^{(II)}, 14^{(II)}; 12^{(III)}, 14^{(III)}; 12^{(IV)}, 14^{(IV)}) for holding the stairway step elements (16), wherein the holding devices are provided in the form of grooves (18; 18^{(I)}; 18^{(II)}; 18^{(III)}; 18^{(IV)}) comprising groove walls (96a, 96b) per groove (18; 18^{(I)}; 18^{(II)}) or groove-wall portions (60a, 60b) per groove (18^{(III)}; 18^{(IV)}) formed from groove portions (59a - 59d) on side faces (19) of the side rails (12, 14; 12^{(I)}, 14^{(I)}; 12^{(II)}, 14^{(II)}; 12^{(III)}, 14^{(III)}; 12^{(IV)}, 14^{(IV)}) which face one another and are designed as hollow profiles (43; 43^{(I)}; 43^{(II)}; 43^{(III)}; 43^{(IV)}), into which grooves the stairway step elements (16) are inserted by their free ends (17), and the free ends (17) of the stairway step elements rest on the groove wall (96a, 96b) or the groove-wall portions (60a, 60b), wherein at least on the side faces (19) facing one another, in particular on the side faces (19) facing one another and the side faces (21) facing away from one another, of the side rails (12, 14; 12^{(I)}, 14^{(I)}; 12^{(II)}, 14^{(II)}; 12^{(III)}, 14^{(III)}; 12^{(IV)}, 14^{(IV)}) at least one protruding rib (44a-44s) is formed, in particular centrally, or regularly or irregularly spaced ribs (44a-44s) are formed in the longitudinal direction of the respective side rail (12, 14; 12^{(I)}, 14^{(I)}; 12^{(II)}, 14^{(II)}; 12^{(III)}, 14^{(III)}; 12^{(IV)}, 14^{(IV)}) which comprises/comprise the grooves (18; 18^{(I)}; 18^{(II)}; 18^{(III)}; 18^{(IV)}; 82) or groove portions (59a-59d), wherein the grooves (18; 18^{(I)}; 18^{(II)}; 18^{(III)}; 18^{(IV)}) in the at least one rib (44a - 44s) or the ribs (44a - 44s) are formed in the form of cut-outs, wherein the depths of the cut-outs or grooves in the side rails (12, 14; 12^{(I)}, 14^{(I)}; 12^{(II)}, 14^{(II)}; 12^{(III)}, 14^{(III)}; 12^{(IV)}, 14^{(IV)}) are limited and are either defined by a rib height (49) of the at least one rib (44a - 44s) or end at the level of channels (48a - 48c) between the ribs (44a - 44s) of the hollow profile, **characterized in that** the side rails (12, 14; 12(1), 14^{(I)}; 12^{(II)}, 14^{(II)}; 12^{(III)}, 14^{(III)}; 12^{(IV)}, 14^{(IV)}) at the level of the grooves (18; 18^{(I)}; 18^{(II)}; 18^{(III)}; 18^{(IV)}) comprise first stops (61) for the stairway step elements (16), such that the side rails (12, 14; 12^{(I)}, 14^{(I)}; 12^{(II)}, 14^{(II)}; 12^{(III)}, 14^{(III)}; 12^{(IV)}, 14^{(IV)}) are slid onto the stairway step elements (16) without the stairway step elements (16) projecting beyond the side faces (21) facing away from one another of the side rails (12, 14; 12^{(I)}, 14^{(I)}; 12^{(II)}, 14^{(II)}; 12^{(III)}, 14^{(III)}; 12^{(IV)}, 14^{(IV)}), and without the stairway step elements (16) projecting through the side faces (21) facing away from one another of the side rails (12, 14; 12^{(I)}, 14^{(I)}; 12^{(II)}, 14^{(II)}; 12^{(III)}, 14^{(III)}; 12^{(IV)}, 14^{(IV)}).

2. Scaffold stairway according to claim 1, **characterized in that** the grooves (18; 18^{(I)}; 18^{(II)}; 18^{(III)}; 18^{(IV)}) are oriented in parallel.

3. Scaffold stairway according to any of the preceding claims, **characterized in that** between each groove (18; 18^{(I)}; 18^{(II)}; 18^{(III)}; 18^{(IV)}) and the longitudinal edges (52a, 52b; 52a^{(I)}, 52b^{(I)}; 52a^{(II)}, 52b^{(II)}; 52a^{(III)}, 52b^{(III)}; 52a^{(IV)}, 52b^{(IV)}) of the respective side rail (12, 14; 12^{(I)}, 14^{(I)}; 12^{(II)}, 14^{(II)}; 12^{(III)}, 14^{(III)}; 12^{(IV)}, 14^{(IV)}) the same angle is formed, which angle in particular matches a gradient angle (20) of the side rails (12, 14; 12^{(I)}, 14^{(I)}; 12^{(II)}, 14^{(II)}; 12^{(III)}, 14^{(III)}; 12^{(IV)}, 14^{(IV)}).

4. Scaffold stairway according to any of the preceding claims, **characterized in that** the distances from the ends (77) of the side rails (12, 14; 12^{(I)}, 14^{(I)}; 12^{(II)}, 14^{(II)}; 12^{(III)}, 14^{(III)}; 12^{(IV)}, 14^{(IV)}) at which the grooves (18; 18^{(I)}; 18^{(II)}; 18^{(III)}; 18^{(IV)}) are formed in the side rails (12, 14; 12^{(I)}, 14^{(I)}; 12^{(II)}, 14^{(II)}; 12^{(III)}, 14^{(III)}; 12^{(IV)}, 14^{(IV)}) are correspondingly identical on both side rails (12, 14; 12^{(I)}, 14^{(I)}; 12^{(II)}, 14^{(II)}; 12^{(III)}, 14^{(III)}; 12^{(IV)}, 14^{(IV)}), such that the stairway step elements (16) can be inserted horizontally into the grooves (12, 14; 12^{(I)}, 14^{(I)}; 12^{(II)}, 14^{(II)}; 12^{(III)}, 14^{(III)}; 12^{(IV)}, 14^{(IV)}).

5. Scaffold stairway according to any of the preceding claims, **characterized in that** the side rails (12, 14; 12^{(I)}, 14^{(I)}; 12^{(II)}, 14^{(II)}; 12^{(III)}, 14^{(III)}; 12^{(IV)}, 14^{(IV)}) comprise a hollow profile (43; 43^{(I)}; 43^{(II)}; 43^{(III)}; 43^{(IV)}) or a foam filling in the interior of the side rails (12, 14; 12^{(I)}, 14^{(I)}; 12^{(II)}, 14^{(II)}; 12^{(III)}, 14^{(III)}; 12^{(IV)}, 14^{(IV)}) formed as hollow profiles.

6. Scaffold stairway according to any of the preceding claims, **characterized in that** the side rails (12, 14; 12^{(I)}, 14^{(I)}; 12^{(II)}, 14^{(II)}; 12^{(III)}, 14^{(III)}; 12^{(IV)}, 14^{(IV)}) comprise openings (66), in particular for rivets or bolts, at the level of the grooves (18; 18^{(I)}; 18^{(II)}; 18^{(III)}; 18^{(IV)}) on the side faces (21) facing away from one another.

7. Scaffold stairway according to any of the preceding claims, **characterized in that** a groove (82) is formed at the level (83) of each of the grooves (18; 18^{(I)}; 18^{(II)}; 18^{(III)}; 18^{(IV)}) formed closest to the ends of the side rails in parallel with these grooves (18; 18^{(I)}; 18^{(II)}; 18^{(III)}; 18^{(IV)}) on the side faces (21) of the side rails (12, 14; 12^{(I)}, 14^{(I)}; 12^{(II)}, 14^{(II)}; 12^{(III)}, 14^{(III)}; 12^{(IV)}, 14^{(IV)}) facing away from one another.

8. Scaffold stairway according to any of the preceding claims, **characterized in that** a first rib (44a - 44s) is formed on a first longitudinal edge (52a, 52b; 52a^{(I)}, 52b^{(I)}; 52a^{(II)}, 52b^{(II)}; 52a^{(III)}, 52b^{(III)}; 52a^{(IV)}, 52b^{(IV)}) and a second rib (44a-44s) is formed on a second longitudinal edge (52a, 52b; 52a^{(I)}, 52b^{(I)}; 52a^{(II)}, 52b^{(II)}; 52a^{(III)}, 52b^{(III)}; 52a^{(IV)}, 52b^{(IV)}).

9. Scaffold stairway according to any of claims 1 to 8, **characterized in that** several hollow chambers (92a, 92b) are formed in at least one side rail (12, 14; 12^{(I)}, 14^{(I)}; 12^{(II)}, 14^{(II)}; 12^{(III)}, 14^{(III)}; 12^{(IV)}, 14^{(IV)}).

10. Scaffold stairway according to any of the preceding claims, **characterized in that** the stairway step elements (16) comprise hook-shaped tabs (62), in particular comprising openings (66) into which bolts or rivets can be inserted.

11. Scaffold stairway according to any of the preceding claims, **characterized in that** the side rails have a gradient angle (20) from 30° to 55°.

12. Scaffold stairway according to any of the preceding claims, **characterized in that** the scaffold stairway (10) is produced from light metal, in particular aluminum.

13. Scaffold stairway (10) according to any of the preceding claims made, wherein the scaffold stairway is made of metal, plastics material or carbon-fiber composite material.

14. Scaffold stairway (10) according to claim 13, **characterized in that** the grooves (18; 18^{(I)}; 18^{(II)}; 18^{(III)}; 18^{(IV)}) formed on the side faces facing one another, in particular on the side faces facing one another and the side faces facing away from one another, of the side rails (12, 14; 12^{(I)}, 14^{(I)}; 12^{(II)}, 14^{(II)}; 12^{(III)}, 14^{(III)}; 12^{(IV)}, 14^{(IV)}) are open at at least one end.

15. Stairway arrangement comprising a scaffold stairway according to any of the preceding claims and a platform (22, 24) arranged on the scaffold stairway (10), which in particular can be detachably fixed, in particular a platform (22, 24) arranged on each end (77) of the scaffold stairway (10).

16. Stairway arrangement according to claim 15, **characterized in that** the platform (22, 24) comprises two slots (70a, 70b) and/or two profile rails (74a - 74f), into each of which a side rail (12, 14) of the scaffold stairway (10) can be inserted, wherein the slots (70a, 70b) and/or the profile rails (74a-74f) in particular each comprise a second stop (72a, 72b) for the side rails.

17. Stairway arrangement according to claim 16 in conjunction with any of claims 11 to 14, **characterized in that** the walls (78a, 78b) of each slot (70a, 70b) and/or each profile rail (74a - 74f) comprise two tongues (80a, 80b) that are opposite one another, wherein each tongue (80a, 80b) can be inserted into a respective one of the grooves (18; 18^{(I)}; 18^{(II)}; 18^{(III)}; 18^{(IV)}, 82) which are formed closest to the ends (77) of the side rails (12, 14; 12^{(I)}, 14^{(I)}; 12^{(II)}, 14^{(II)}; 12^{(III)}, 14^{(III)}; 12^{(IV)}, 14^{(IV)}) on one side face (19, 21) in each case.

18. Stairway arrangement according to any of claims 16 or 17, **characterized in that** the slots (70a, 70b) and/or profile rails (74a-74f) comprise openings, into which bolts or rivets can be inserted.

## Revendications

1. Escalier d'échafaudage (10) comportant deux longerons latéraux séparés (12, 14 ; 12^{(I)}, 14^{(I)}; 12^{(II)}; 14^{(II)}; 12^{(III)}, 14^{(III)}; 12^{(IV)}, 14^{(IV)}) et plusieurs éléments de marche d'escalier (16) séparés qui sont couplés aux longerons latéraux (12, 14 ; 12^{(I)}, 14^{(I)}; 12^{(II)}; 14^{(II)}; 12^{(III)}, 14^{(III)}; 12^{(IV)}, 14^{(IV)}), dans lequel des dispositifs de maintien sont formés sur les deux longerons latéraux (12, 14 ; 12^{(I)}, 14^{(I)}; 12^{(II)}; 14^{(II)}; 12^{(III)}, 14^{(III)}; 12^{(IV)}, 14^{(IV)}) pour maintenir les éléments de marche d'escalier (16), dans lequel les dispositifs de maintien sont fournis sous forme de rainures (18 ; 18^{(I)} ; 18^{(II)}; 18^{(III)}; 18^{(IV)}) avec des flancs de rainure (96a, 96b) pour chaque rainure (18 ; 18^{(I)} ; 18^{(II)}) ou des parties de flanc de rainure (60a, 60b) pour chaque rainure (18^{(III)} ; 18^{(IV)}) formée à partir de portions de rainure (59a - 59d), sur des faces latérales (19) dirigées l'une vers l'autre des longerons latéraux (12, 14 ; 12^{(I)}, 14^{(I)}; 12^{(II)}, 14^{(II)}; 12^{(III)}, 14^{(III)}; 12^{(IV)}, 14^{(IV)}) réalisés sous forme de profilé creux (43 ; 43^{(I)} ; 43^{(II)} ; 43^{(III)} ; 43^{(IV)}), dans lesquels les éléments de marche d'escalier (16) sont introduits par leurs extrémités libres (17) , et les extrémités libres (17) des éléments de marche d'escalier reposent sur le flanc de rainure (96a, 96b) ou les parties de flanc de rainure (60a, 60b), dans lequel au moins sur les faces latérales (19) dirigées l'une vers l'autre, en particulier sur les faces latérales (19) dirigées l'une vers l'autre (19) et les faces latérales (21) opposées l'une à l'autre, des longerons latéraux (12, 14 ; 12^{(I)}, 14^{(I)} ; 12^{(II)} ; 14^{(II)} ; 12^{(III)}, 14^{(III)} ; 12^{(IV)}, 14^{(IV)}), au moins une nervure saillante (44a - 44s) est formée, en particulier au centre, ou des nervures (44a - 44s) espacées de manière régulière ou irrégulière sont formées dans une direction longitudinale du longeron latéral (12, 14 ; 12^{(I)}, 14^{(I)} ; 12^{(II)} ; 14^{(II)}; 12^{(III)}, 14^{(III)}; 12^{(IV)}, 14^{(IV)}) respectif, laquelle (lesquelles) nervure(s) comporte(nt) les rainures (18 ; 18^{(I)} ; 18^{(II)}; 18^{(III)} ; 18^{(IV)}) ou les parties de rainure (59a - 59d), dans lequel les rainures (18 ; 18^{(I)} ; 18^{(II)}; 18^{(III)} ; 18^{(IV)}) sont formées dans la au moins une nervure (44a - 44s) ou les nervures (44a - 44s) sous forme d'évidements, dans lequel des profondeurs d'évidement ou des profondeurs de rainure sont délimitées dans les longerons latéraux (12, 14 ; 12^{(I)}, 14^{(I)} ; 12^{(II)} ; 14^{(II)} ; 12^{(III)}, 14^{(III)}; 12^{(IV)}, 14^{(IV)}) et sont données par une hauteur de nervure (49) de la au moins une nervure (44a - 44s) ou se terminent au niveau de rainures (48a - 48c) entre les nervures (44a - 44s) du profilé creux,
**caractérisé en ce que** les longerons latéraux (12, 14 ; 12^{(I)}, 14^{(I)} ; 12^{(II)} ; 14^{(II)} ; 12^{(III)}, 14^{(III)} ; 12^{(IV)}, 14^{(IV)}) comportent des premières butées (61) pour les éléments de marche d'escalier (16) au niveau des rainures (18 ; 18^{(I)} ; 18^{(II)} ; 18^{(III)} ; 18^{(IV)}), de sorte que les longerons latéraux (12, 14 ; 12^{(I)}, 14^{(I)} ; 12^{(II)} ; 14^{(II)}; 12^{(III)}, 14^{(III)}; 12^{(IV)}, 14^{(IV)}) sont tirés sur les éléments de marche d'escalier (16) sans que les éléments de marche d'escalier (16) fassent saillie au-delà des faces latérales (21) opposées l'une à l'autre des longerons latéraux (12, 14 ; 12^{(I)}, 14^{(I)} ; 12^{(II)} ; 14^{(II)} ; 12^{(III)}, 14^{(III)}; 12^{(IV)}, 14^{(IV)}), et sans que les éléments de marche d'escalier (16) passent à travers les faces latérales (21) opposées l'une à l'autre des longerons latéraux (12, 14 ; 12^{(I)}, 14^{(I)} ; 12^{(II)} ; 14^{(II)} ; 12^{(III)}, 14^{(III)}; 12^{(IV)}, 14^{(IV)}).

2. Escalier d'échafaudage selon la revendication 1, **caractérisé en ce que** les rainures (18 ; 18^{(I)} ; 18^{(II)}; 18^{(III)} ; 18^{(IV)}) sont orientées de façon parallèle.

3. Escalier d'échafaudage selon l'une des revendications précédentes, **caractérisé en ce que** le même angle est formé entre chaque rainure (18 ; 18^{(I)} ; 18^{(II)}; 18^{(III)} ; 18^{(IV)}) et les bords longitudinaux (52a, 52b ; 52a^{(I)}, 52b^{(I)} ; 52a^{(II)}, 52b^{(II)} ; 52a^{(III)}, 52b^{(III);} 52a^{(IV)}, 52b^{(IV)}) du longeron latéral (12, 14 ; 12^{(I)}, 14^{(I)} ; 12^{(II)} ; 14^{(II)} ; 12^{(III)}, 14^{(III)} ; 12^{(IV)}, 14^{(IV)}) respectif, lequel angle correspond en particulier à un angle d'inclinaison (20) des longerons latéraux (12, 14 ; 12^{(I)}, 14^{(I)} ; 12^{(II)} ; 14^{(II)} ; 12^{(III)}, 14^{(III)}; 12^{(IV)}, 14^{(IV)}).

4. Escalier d'échafaudage selon l'une des revendications précédentes, **caractérisé en ce que** les distances par rapport aux extrémités (77) des longerons latéraux (12, 14 ; 12^{(I)}, 14^{(I)} ; 12^{(II)} ; 14^{(II)} ; 12^{(III)}, 14^{(III)}; 12^{(IV)}, 14^{(IV)}) avec lesquels les rainures (18 ; 18^{(I)} ; 18^{(II)}; 18^{(III)} ; 18^{(IV)}) sont réalisées dans les longerons latéraux (12, 14 ; 12^{(I)}, 14^{(I)}; 12^{(II)} ; 14^{(II)} ; 12^{(III)}, 14^{(III)}; 12^{(IV)}, 14^{(IV)}), sont respectivement identiques sur les deux longerons latéraux (12, 14 ; 12^{(I)}, 14^{(I)}; 12^{(II)} ; 14^{(II)} ; 12^{(III)}, 14^{(III)}; 12^{(IV)}, 14^{(IV)}), de sorte que les éléments de marche d'escalier (16) peuvent être insérés horizontalement dans les rainures (18 ; 18^{(I)} ; 18^{(II)} ; 18^{(III)} ; 18^{(IV)}).

5. Escalier d'échafaudage selon l'une des revendications précédentes, **caractérisé en ce que** les longerons latéraux (12, 14 ; 12^{(I)}, 14^{(I)} ; 12^{(II)} ; 14^{(II)} ; 12^{(III)}, 14^{(III)} ; 12^{(IV)}, 14^{(IV)}) comportent un profilé creux (43 ; 43^{(I)} ; 43^{(II)} ; 43^{(III)} ; 43^{(IV)}) ou un garnissage en mousse à l'intérieur des longerons latéraux (12, 14 ; 12^{(I)}, 14^{(I)} ; 12^{(II)} ; 14^{(II)} ; 12^{(III)}, 14^{(III)}; 12^{(IV)}, 14^{(IV)}) réalisés sous forme de profilé creux (43 ; 43^{(I)} ; 43^{(II)} ; 43^{(III)} ; 43^{(IV)}).

6. Escalier d'échafaudage selon l'une des revendications précédentes, **caractérisé en ce que** les longerons latéraux (12, 14 ; 12^{(I)}, 14^{(I)} ; 12^{(II)} ; 14^{(II)} ; 12^{(III)}, 14^{(III)} ; 12^{(IV)}, 14^{(IV)}) comportent des ouvertures (66), en particulier pour des rivets ou des boulons, au niveau des rainures (18 ; 18^{(I)} ; 18^{(II)} ; 18^{(III)} ; 18^{(IV)}) sur les faces latérales (21) opposées l'une à l'autre.

7. Escalier d'échafaudage selon l'une des revendications précédentes, **caractérisé en ce qu'**une rainure (82) est respectivement formée au niveau des rainures (18 ; 18^{(I)}; 18^{(II)}; 18^{(III)}; 18^{(IV)}) formées le plus près des extrémités des longerons latéraux parallèlement à ces rainures (18 ; 18^{(I)} ; 18^{(II)} ; 18^{(III)} ; 18^{(IV)}), sur les faces latérales (21) opposées l'une à l'autre des longerons latéraux (12, 14 ; 12^{(I)}, 14^{(I)} ; 12^{(II)} ; 14^{(II)} ; 12^{(III)}, 14^{(III)} ; 12^{(IV)}, 14^{(IV)}).

8. Escalier d'échafaudage selon l'une des revendications précédentes, **caractérisé en ce qu'**une première nervure (44a - 44s) est formée sur un premier bord longitudinal (52a, 52b ; 52a^{(I)}, 52b^{(I)} ; 52a^{(II)}, 52b^{(II)} ; 52a^{(III)}, 52b^{(III);} 52a^{(IV)}, 52b^{(IV)}) et une seconde nervure (44a - 44s) est formée sur un second bord longitudinal (52a, 52b ; 52a^{(I)}, 52b^{(I)} ; 52a^{(II)}, 52b^{(II)} ; 52a^{(III)}, 52b^{(III);} 52a^{(IV)}, 52b^{(IV)}).

9. Escalier d'échafaudage selon l'une des revendications 1 à 8, **caractérisé en ce que** plusieurs cavités (92a, 92b) sont formées dans au moins un longeron latéral (12, 14 ; 12^{(I)}, 14^{(I)} ; 12^{(II)} ; 14^{(II)} ; 12^{(III)}, 14^{(III)}; 12^{(IV)}, 14^{(IV)}).

10. Escalier d'échafaudage selon l'une des revendications précédentes, **caractérisé en ce que** les éléments de marche d'escalier (16) comportent des languettes (62) en forme de crochet, en particulier avec des ouvertures (66) dans lesquelles des boulons ou des rivets peuvent être introduits.

11. Escalier d'échafaudage selon l'une des revendications précédentes, **caractérisé en ce que** les longerons latéraux ont un angle d'inclinaison (20) de 30° à 55°.

12. Escalier d'échafaudage selon l'une des revendications précédentes, **caractérisé en ce que** l'escalier d'échafaudage (10) est fabriqué à partir d'un métal léger, en particulier de l'aluminium.

13. Escalier d'échafaudage (10) selon l'une des revendications précédentes, dans lequel l'escalier d'échafaudage est réalisé à partir d'un métal, d'une matière plastique ou d'un matériau composite en fibre de carbone.

14. Escalier d'échafaudage (10) selon la revendication 13, **caractérisé en ce que** des rainures (18 ; 18^{(I)} ; 18^{(II)} ; 18^{(III)} ; 18^{(IV)}) formées sur les faces latérales dirigées l'une vers l'autre, en particulier sur les faces latérales dirigées l'une vers l'autre et les faces latérales opposées l'une à l'autre, des longerons latéraux (12, 14 ; 12^{(I)}, 14^{(I)} ; 12^{(II)} ; 14^{(II)} ; 12^{(III)}, 14^{(III)} ; 12^{(IV)}, 14^{(IV)}) sont ouvertes au moins d'un côté.

15. Agencement d'escalier comportant un escalier d'échafaudage selon l'une des revendications précédentes et une plate-forme (22, 24) agencée sur l'escalier d'échafaudage (10), en particulier d'une manière pouvant être fixée de manière amovible, en particulier une plate-forme (22, 24) agencée à chaque extrémité (77) de l'escalier d'échafaudage (10).

16. Agencement d'escalier selon la revendication 15, **caractérisé en ce que** la plate-forme (22, 24) comporte deux fentes (70a, 70b) et/ou deux rails profilés (74a - 74f) dans lesquels un longeron latéral (12, 14) respectif de l'escalier d'échafaudage (10) peut être introduit, dans lequel les fentes (70a, 70b) et/ou les rails profilés (74a - 74f) comportent respectivement une seconde butée (72a, 72b) pour les longerons latéraux.

17. Agencement d'escalier selon la revendication 16 en relation avec l'une des revendications 11 à 14, **caractérisé en ce que** les flancs (78a, 78b) de chaque fente (70a, 70b) et/ou de chaque rail profilé (74a - 74f) comportent deux ressorts (80a, 80b) opposés l'un à l'autre, dans lequel chaque ressort (80a, 80b) peut être respectivement introduit dans l'une des rainures (18 ; 18^{(I)} ; 18^{(II)} ; 18^{(III)} ; 18^{(IV)}, 82), qui sont formées le plus près des extrémités (77) des longerons latéraux (12, 14 ; 12^{(I)}, 14^{(I)} ; 12^{(II)} ; 14^{(II)} ; 12^{(III)}, 14^{(III)} ; 12^{(IV)}, 14^{(IV)}) sur chaque face latérale (19, 21).

18. Agencement d'escalier selon l'une des revendications 16 ou 17, **caractérisé en ce que** les fentes (70a, 70b) et/ou les rails profilés (74a - 74f) comportent des ouvertures dans lesquelles des boulons ou des rivets peuvent être introduits.
